# EUROPÄISCHE PATENTSCHRIFT

(11) **EP 1 002 441 B1**
(45) Veröffentlichungstag und Bekanntmachung des Hinweises auf die Patenterteilung: **11.08.2004**
(21) Anmeldenummer: 98924018.9
(22) Anmeldetag: 18.03.1998
(51) Int. Cl.: H04Q 9/00, H04M 11/00

(54) **KOMMUNIKATIONSSYSTEM**
COMMUNICATION SYSTEM
SYSTEME DE COMMUNICATION

(30) Priorität: 08.08.1997 DE 19734312
(43) Veröffentlichungstag der Anmeldung: 24.05.2000
(73) Patentinhaber: ROBERT BOSCH GMBH, 70442 Stuttgart (DE)
(72) Erfinder: KARL, Matthias, D-76275 Ettlingen (DE)
(86) Internationale Anmeldenummer: PCT/DE1998/000794
(87) Internationale Veröffentlichungsnummer: WO 1999/008470

(56) Entgegenhaltungen:
- EP-A- 0 348 726
- EP-A- 0 672 918
- WO-A-95/35618

## Beschreibung

Die Erfindung betrifft ein Kommunikationssystem mit wenigstens einer mobilen Kommunikationseinrichtung mit den im Oberbegriff des Anspruchs 1 genannten Merkmalen ; vergleiche auch WO 94/06 106.

### Stand der Technik

Ortsbewegliche Kommunikationssysteme sind bekannt. Diese weisen wenigstens eine mobile Kommunikationseinrichtung auf, mittels der eine Aktion von mit der Kommunikationseinrichtung kommunizierenden weiteren Einrichtungen auslösbar ist. So kann beispielsweise über eine Funkfernsteuerung der Kommunikationseinrichtung eine Betätigung verschiedener Geräte und/oder Einrichtungen innerhalb eines Einsatzgebietes erfolgen. Typische Einsatzgebiete sind beispielsweise ein Gebäude mit mehreren Räumen, wobei innerhalb der Räume unterschiedliche Geräte mittels der Kommunikationseinrichtung betätigbar sind. Da beim Einsatz von Funkfernsteuerungen die Funkwellen die Eigenschaft haben, Begrenzungswände der einzelnen Räume und Gegenstände zu durchdringen, muß die Kommunikationseinrichtung so ausgelegt sein, daß eine Bedienung nur eines bestimmten Gerätes möglich ist, ohne daß ebenfalls mit der Kommunikationseinrichtung betätigbare Einrichtungen in anderen Räumen ebenfalls ausgelöst werden. Hierzu ist bekannt, die Kommunikationseinrichtung mit einer entsprechenden Anzahl von Betätigungsmitteln zu versehen, um jede mögliche Steuerfunktion innerhalb des Wirkungsbereiches separat ausführen zu können oder einige Steuerfunktionen auf eine Kombination beziehungsweise eine zeitliche Abfolge von Betätigungsmitteln abzubilden.

### Vorteile der Erfindung

Das erfindungsgemäße ortsbewegliche Kommunikationssystem mit den im Anspruch 1 genannten Merkmalen bietet den Vorteil, daß in einfacher Weise eine räumlich abhängige Mehrfachbelegung von Betätigungsmitteln der Kommunikationseinrichtung möglich ist. Dadurch, daß innerhalb eines Einsatzgebietes der wenigstens einen Kommunikationseinrichtung definierten Bereichen Positionsmarken zugeordnet sind, die bei Eintritt der Kommunikationseinrichtung in den definierten Bereich der Kommunikationseinrichtung die aktuelle Position mitteilen, kann eine automatische Umschaltung der Kommunikationseinrichtung, insbesondere der Belegung des wenigstens einen Betätigungsmittels auf eine Auslösung einer Aktion einer sich in dem aktuellen definierten Bereich befindenden Einrichtung umgeschaltet werden. Somit kann mittels eines Betätigungsmittels eine Betätigung einer Vielzahl unterschiedlicher Einrichtungen erfolgen, wobei sich der Bedienkomfort der Kommunikationseinrichtung wesentlich verbessert.

In bevorzugter Ausgestaltung der Erfindung ist vorgesehen, daß die Positionsmarken elektromagnetische Wellen erzeugen, die vom Kommunikationsgerät empfangen werden, wobei von zu einem Einsatzgebiet gehörenden Positionsmarken je definierten Bereich unterschiedliche elektromagnetische Wellen ausgestrahlt werden, so daß eine eindeutige Zuordnung zu einem definierten Bereich möglich ist. Über die von der Kommunikationseinrichtung empfangenen elektromagnetischen Wellen kann eine Zuordnung zu dem definierten Bereich erfolgen, und intern in der Kommunikationseinrichtung eine Umschaltung der Belegung der Betätigungsmittel erfolgen.

In weiterer bevorzugter Ausgestaltung der Erfindung ist vorgesehen, daß die Positionsmarken durch die Kommunikationseinrichtung aktivierbar sind. Hierdurch wird sehr vorteilhaft erreicht, daß die Positionsmarken nur dann ein Positionssignal der Kommunikationseinrichtung geben, wenn diese in den, den aktivierten Positionsmarken zugeordneten, definierten Bereich eintritt. Somit befinden sich sämtliche Positionsmarken innerhalb des Einsatzgebietes in Bereitschaft und werden nur dann aktiviert, wenn die Kommunikationseinrichtung in ihren Bereich gelangt.

Weitere vorteilhafte Ausgestaltungen der Erfindung ergeben sich aus den übrigen, in den Unteransprüchen genannten Merkmalen.

### Zeichnungen

Die Erfindung wird nachfolgend in einem Ausführungsbeispiel anhand der zugehörigen Zeichnung, die schematisch ein Einsatzgebiet einer Kommunikationseinrichtung zeigt, näher erläutert.

### Beschreibung des Ausführungsbeispiels

In der Figur ist ein mit 10 bezeichnetes Einsatzgebiet einer Kommunikationseinrichtung 12 gezeigt. Das Einsatzgebiet 10 umfaßt beispielsweise ein Gebäude beziehungsweise Gebäudeteil 14 mit einzelnen Räumen 16, 18, 20, 22 beziehungsweise 24. Ein Kommunikationsraum muß nicht identisch mit der Einteilung des Gebäudes in Zimmer sein. Ein Kommunikationsraum kann beispielsweise mehrere Zimmer umfassen. Selbstverständlich ist jede andere Konstellation des Einsatzgebietes 10 denkbar. Bei dem Ausführungsbeispiel wird davon ausgegangen, daß eine Kommunikationseinrichtung 12 dem Einsatzgebiet 10 zugeordnet ist. Selbstverständlich können in vollkommen analoger Weise auch mehrere Kommunikationseinrichtungen 12 dem Einsatzgebiet 10 zugeordnet sein.

In jedem der Räume 16 bis 24 ist mindestens ein Gerät 25, 2ε, 30, 32 beziehungsweise 34 installiert, das mittels der Kommunikationseinrichtung 12 betätigbar ist. Hierzu besitzt die Kommunikationseinrichtung 12 beispielsweise einen Funksender, während die Geräte 26 bis 34 einen entsprechenden Funkempfänger aufweisen. Die Geräte 26 bis 34 können beispielsweise Rollädenantriebe, fernsteuerbare Geräte der Unterhaltungselektronik, Videokameras und jedes andere beliebige Gerät sein, das mittels einer Funkfernsteuerung betätigbar ist.

Die Räume 16 bis 24 bilden definierte Bereiche des Einsatzgebietes 10. Jedem der Räume 16 bis 24 ist eine Positionsmarke 36, 38, 40, 42 beziehungsweise 44 zugeordnet. Die Positionsmarken 36 bis 44 besitzen eine Energiequelle beziehungsweise sind mit einer Energiequelle verbunden und umfassen Einrichtungen zum Erzeugen elektromagnetischer Signale. Die elektromagnetischen Signale können beispielsweise durch Ansteuerung einer Spule mit einer Versorgungsspannung definierter Frequenz erfolgen. Die Positionsmarken 36 bis 44 sind so ausgelegt, daß jede der Positionsmarken 36 bis 44 unterschiedliche elektromagnetische Signale, insbesondere elektromagnetische Signale unterschiedlicher Frequenz ausstrahlen.

Die Kommunikationseinrichtung 12 besitzt einen Empfänger 48 für die von den Positionsmarken 36 bis 44 ausgestrahlten elektromagnetischen Signale. Die Positionsmarken 36 bis 44 sind so ausgelegt, daß die abgestrahlten elektromagnetischen Signale nur in einem eng begrenzten räumlichen Bereich von der Empfangseinheit 48 empfangbar sind. Insbesondere sind die Positionsmarken 36 bis 44 so ausgelegt, daß ein Empfangen der elektromagnetischen Signale nur bei unmittelbarem Passieren der Positionsmarken 36 bis 44 möglich ist. Die Positionsmarken 36 bis 44 können beispielsweise im Bereich von Zugangstüren zu den Räumen 16 bis 24 angeordnet sein, so daß beim Passieren einer die Kommunikationseinrichtung 12 besitzenden Person der entsprechenden Tür die Empfangseinheit 48 die von der gerade passierten Positionsmarke 36 bis 44 gesendeten elektromagnetischen Signale empfängt. Mittels der empfangenen elektromagnetischen Signale wird ein Betätigungsmittel 50 der Kommunikationseinrichtung 12 in einer Funktionsbelegung beeinflußt.

Die Funktionsbelegung des Betätigungsmittels 50 ist so ausgelegt, daß bei Betreten einer der Räume 16 bis 24 eine Betätigung des sich in diesem Raum befindenden Gerätes 26 bis 34 möglich ist. Wird beispielsweise die Kommunikationseinrichtung 12 in den Raum 20 bewegt, empfängt die Empfangseinheit 48 von der Positionsmarke 40 ein Signal, das die Belegung des Betätigungsmittels 50 auf eine Bedienung des Gerätes 30 einstellt. Wird nun die Kommunikationseinrichtung 12 in den Raum 18 weiterbewegt, empfängt die Empfangseinheit 48 die elektromagnetischen Signale der Positionsmarke 38, wodurch die Funktionsbelegung des Betätigungsmittels 50 auf eine Betätigung des Gerätes 28 umgestellt wird.

Somit ist insgesamt in einfacher Weise mittels lediglich einem Betätigungsmittels 50 eine Betätigung unterschiedlichster Geräte 26 bis 34 möglich, wobei durch die Umschaltung der Funktionsbelegung jeweils nur das gerade aktuelle Gerät, das heißt, das Gerät 26 bis 34 in dessen definierten Bereich (Räume 16 bis 24) sich die Kommunikationseinrichtung 12 gerade befindet, betätigbar ist. Selbstverständlich kann die Kommunikationseinrichtung 12 zusätzliche Betätigungsmittel aufweisen, die beispielsweise eine Betätigung aller Geräte 26 bis 34 unabhängig von der gerade aktuellen Position der Kommunikationseinrichtung 12 bewirken, oder der Betätigung weiterer Geräte dienen.

Die Empfangseinheit 48 kann beispielsweise als Sendeund Empfangseinheit 48' ausgebildet sein, so daß eine Kommunikation mit den Positionsmarken 36 bis 44 möglich ist, die eine entsprechende Empfangseinrichtung aufweisen. Die so zusammenwirkenden Positionsmarken 36 bis 44 und die Sende- und Empfangseinrichtung 48' dienen der Detektion einer Bewegung der Kommunikationseinrichtung 12, so daß sich sämtliche Positionsmarken 36 bis 44 in einer Ruhephase befinden und nur die Positionsmarke 36 bis 44 aktiviert wird, in deren Bereich sich gerade die Kommunikationseinrichtung 12 befindet, beziehungsweise in deren Bereich die Kommunikationseinrichtung 12 gerade eintritt. Hierdurch ergibt sich der Vorteil, daß ein Energieverbrauch des gesamten ortsbeweglichen Kommunikationssystems auf ein notwendiges Minimum reduziert ist.

Um die Bewegung der Kommunikationseinrichtung 12 detektieren zu können, kann diese beispielsweise eine Einrichtung 52 besitzen, die bei Bewegung der Kommunikationseinrichtung 12 ein entsprechendes Signal auslöst. Die Einrichtung 52 kann beispielsweise von einer in einem Käfig sich befindenden, aus einem elektrisch leitenden Material bestehenden, Kugel gebildet sein, die durch Bewegung der Kommunikationseinrichtung 12 innerhalb des Käfigs angeordnete elektrisch voneinander isolierte Kontakte kurzschließt. Durch einen derartigen Kurzschluß kann beispielsweise die Sende- und Empfangseinrichtung 48 aktiviert werden, die daraufhin die gerade aktuelle Positionsmarke 36 bis 44 anspricht.

Die von den Positionsmarken 36 bis 44 abgestrahlten elektromagnetischen Signale können beispielsweise niederfrequente Signale, im Frequenzbereich der Funksignale der Kommunikationseinrichtung 12 liegende Signale oder hochfrequente Signale sein. Durch die niederfrequenten Signale und die sich im Frequenzbereich der Kommunikationseinrichtung 12 befindlichen elektromagnetischen Signale kann sehr vorteilhaft aufgrund deren räumlicher Begrenztheit ein exaktes Abstimmen des Betätigungsmittels 50 auf den gerade aktuellen definierten Bereich (Räume 16 bis 24) erfolgen. Mittels der hochfrequenten Signale, die eine relativ geringe Reichweite besitzen, eignen sich bevorzugterweise zur Ansteuerung der Kommunikationseinrichtung 12, da so die Überlagerung von elektromagnetischen Signalen mehrerer Positionsmarken 36 bis 44 verhindert wird.

## Patentansprüche

1. Kommunikationssystem mit wenigstens einer mobilen Kommunikationseinrichtung, welche wenigstens ein Betätigungsmittel zum Auslösen einer Aktion wenigstens eines mit der Kommunikationseinrichtung kommunizierenden Gerätes aufweist, wobei innerhalb eines Einsatzgebietes (10) der Kommunikationseinrichtung (12) definierten Bereichen (16, 18, 20, 22, 24) Positionsmarken (36, 38, 40, 42, 44) zugeordnet sind, die bei Eintritt der Kommunikationseinrichtung (12) in einen der definierten Bereiche (16, 18, 20, 22, 24) der Kommunikationseinrichtung (12) die aktuelle Position zur Umschaltung einer Funktionsbelegung des Betätigungsmittels (50) mitteilt, und wobei die Positionsmarken (36, 38, 40, 42, 44) elektromagnetische Signale aussenden, die von der Kommunikationseinrichtung (12) empfangbar sind und die Kommunikationseinrichtung (12) eine Empfangseinheit (48) zum Empfangen der elektromagnetischen Signale aufweist, die in Abhängigkeit des Empfangs der elektromagnetischen Signale einer der Positionsmarken (36, 38, 40, 42, 44) die Umschaltung der Funktionsbelegung des Betätigungsmittels (50) auslöst, **dadurch gekennzeichnet, daß** die Kommunikationseinrichtung (12) eine Einrichtung (52) umfaßt, mittels der eine Bewegung der Kommunikationseinrichtung (12) detektierbar ist und die eine Sendeeinrichtung (48') der Kommunikationseinrichtung (12) zur Aktivierung wenigstens einer der Positionsmarken (36, 38, 40, 42, 44) ansteuert, so daß die Aktivierung der Positionsmarken (36, 38, 40, 42, 44) nur bei Bewegung der Kommunikationseinrichtung (12) erfolgt.

2. Kommunikationssystem nach Anspruch 1, **dadurch gekennzeichnet, daß** die Positionsmarken (36, 38, 40, 42, 44) unterschiedliche elektromagnetische Signale, insbesondere elektromagnetische Signale unterschiedlicher Frequenz, aussenden.

3. Kommunikationssystem nach einem der vorhergehenden Ansprüche, **dadurch gekennzeichnet, daß** die Positionsmarken (36, 38, 40, 42, 44) in Zugangsnähe zu den Bereichen (16, 18, 20, 22, 24) angeordnet sind.

4. Kommunikationssystem nach einem der vorhergehenden Ansprüche, den Ansprüche, **dadurch gekennzeichnet, daß** die von den Positionsmarken (36, 38, 40, 42, 44) abgestrahlten elektromagnetischen Signale niederfrequente Signale oder im Frequenzbereich von Funksignalen der Kommunikationseinrichtung (12) liegende Signale oder hochfrequente Signale sind.

## Claims

1. Communications system having at least one mobile communications device, which has at least one operating means for initiating an action by at least one appliance which communicates with the communications device, with areas (16, 18, 20, 22, 24) which are defined within an operating region (10) of the communications device (12) having associated position marks (36, 38, 40, 42, 44), which signal the current position, in order to switch a functional allocation of the operating means (50), while the communications device (12) enters one of the defined areas (16, 18, 20, 22, 24) of the communications device (12), and in which case the position marks (36, 38, 40, 42, 44) transmit electromagnetic signals which can be received by the communications device (12), and the communications device (12) has a receiving unit (48) for receiving the electromagnetic signals, which initiates the switching of the functional allocation of the operating means (50) as a function of the reception of the electromagnetic signals from one of the position marks (36, 38, 40, 42, 44), **characterized in that** the communications device (12) has a device (52) by means of which any movement of the communications device (12) can be detected and which drives a transmitting device (48') in the communications device (12) in order to activate at least one of the position marks (36, 38, 40, 42, 44), such that the position marks (36, 38, 40, 42, 44) are activated only on movement of the communications device (12).

2. Communications system according to Claim 1, **characterized in that** the position marks (36, 38, 40, 42, 44) transmit different electromagnetic signals, in particular electromagnetic signals at a different frequency.

3. Communications system according to one of the preceding claims, **characterized in that** the position marks (36, 38, 40, 42, 44) are arranged close to the access to the areas (16, 18, 20, 22, 24).

4. Communications system according to one of the preceding claims, **characterized in that** the electromagnetic signals which are transmitted from the position marks (36, 38, 40, 42, 44) are low-frequency signals, signals which are in the frequency band of radio signals from the communications device (12), or are high-frequency signals.

## Revendications

1. Système de communication comportant au moins un dispositif de communication mobile, qui présente au moins un moyen d'actionnement permettant de déclencher une action d'au moins un appareil communiquant avec le dispositif de communication, avec à l'intérieur d'une zone d'utilisation (10) du dispositif de communication (12), des zones définies (16, 18, 20, 22, 24) associées à des marques de position (36, 38, 40, 42, 44) qui, lors de l'entrée du dispositif de communication (12) dans l'une des zones définies (16, 18, 20, 22, 24), communiquent au dispositif de communication (12) la position actuelle permettant le passage à une fonction du moyen d'actionnement (50), les marques de position (36, 38, 40, 42, 44) émettant des signaux électromagnétiques, qui peuvent être reçus par le dispositif de communication (12) alors que le dispositif de communication (12) présente une unité de réception (48) permettant de recevoir les signaux électromagnétiques et qui déclenche en fonction de la réception des signaux électromagnétiques provenant de l'une des marques de position (36, 38, 40, 42, 44) le passage à la fonction du moyen d'actionnement (50),
**caractérisé en ce que**
le dispositif de communication (12) comprend une installation (52) qui permet de détecter un mouvement du dispositif de communication (12) et qui commande un dispositif d'envoi (48') du dispositif de communication (12) permettant d'activer au moins l'une des marques de position (36, 38, 40, 42, 44), de telle sorte que l'activation des marques de position (36, 38, 40, 42, 44) ne se produit que lors d'un mouvement du dispositif de communication (12).

2. Système de communication selon la revendication 1,
**caractérisé en ce que**
les marques de position (36, 38, 40, 42, 44) émettent différents signaux électromagnétiques, en particulier des signaux électromagnétiques de différentes fréquences.

3. Système de communication selon l'une des revendications précédentes,
**caractérisé en ce que**
les marques de position (36, 38, 40, 42, 44) sont disposées à proximité de l'accès aux zones (16, 18, 20, 22, 24).

4. Système de communication selon l'une des revendications précédentes,
**caractérisé en ce que**
les signaux électromagnétiques émis par les marques de position (36, 38, 40, 42, 44) sont des signaux basse fréquence, ou des signaux qui se trouvent dans la gamme de fréquences des signaux radioélectriques du dispositif de communication (12), ou des signaux haute fréquence.
